# EUROPÄISCHE PATENTANMELDUNG

(11) **EP 3 569 360 A1**
(43) Veröffentlichungstag der Anmeldung: **20.11.2019**
(21) Anmeldenummer: 18172592.0
(22) Anmeldetag: 16.05.2018
(51) Int. Cl.: B24D 7/14

(54) **SCHLEIFSCHEIBE**

(71) Anmelder: 3M Innovative Properties Company, Saint Paul, MN 55133-3427 (US)
(72) Erfinder: van der Meer, Marijke, 31787 Hameln (DE)
(74) Vertreter: Mössner, Brigitte

(57) **Zusammenfassung**

Die Erfindung betrifft eine Schleifscheibe zur Material-abtragenden Bearbeitung wenigstens eines Werkstücks, vorzugsweise Schleifscheibe zur gleichzeitigen Material-abtragenden Bearbeitung wenigstens zweier flacher Werkstücke, wobei die Schleifscheibe mit einem Grundkörper und einem darauf angeordneten Schleifbelag für die schleifende Bearbeitung des zumindest einen Werkstücks versehen ist, und wobei der Schleifbelag eine Vielzahl an Flächensegmenten umfasst, wobei sowohl in Umfangsrichtung als auch in radialer Richtung jeweils mehrere Flächensegmente vorgesehen sind.

Um eine Schleifscheibe anzugeben, mit der sowohl härtere als auch weichere Werkstücke bei gutem Bearbeitungsergebnis und guten Verschleißverhalten der Schleifscheibe bearbeitet werden können, soll der Schleifbelag zumindest zwei verschiedene Typen Flächensegmente umfassen, die unterschiedlich hart ausgebildet sind.

## Beschreibung

Die Erfindung betrifft eine Schleifscheibe zur Material-abtragenden Bearbeitung wenigstens eines Werkstücks, vorzugsweise Schleifscheibe zur gleichzeitigen Material-abtragenden Bearbeitung wenigstens zweier flacher Werkstücke, wobei die Schleifscheibe mit einem Grundkörper und einem darauf angeordneten Schleifbelag für die schleifende Bearbeitung des zumindest einen Werkstücks versehen ist, und wobei der Schleifbelag eine Vielzahl an Flächensegmenten umfasst, wobei sowohl in Umfangsrichtung als auch in radialer Richtung jeweils mehrere Flächensegmente vorgesehen sind.

Aus der Praxis sind derartige Schleifscheiben bekannt, bei denen die Härte der Flächensegmente auf den jeweiligen Einsatzzweck abgestimmt ist. Insoweit sind Schleifscheiben mit härteren Flächensegmenten für die Bearbeitung harter Werkstücke, wie z. B. gehärteter Stahl, sowie Schleifscheiben mit weniger harten Flächensegmenten für die Bearbeitung weniger harter Werkstücke, wie z. B. Kupfer, bekannt.

In dieser Anmeldung wird "Härte" als Bezeichnung für den Elastizitätsmodul des Materials verwendet, da der Elastizitätsmodul mit der "Härte" (im sprachüblichen Sinn) eines Schleifkörpers als Maß für die Verschleißfestigkeit korreliert. Dabei wird unter der Angabe "härter" ein höherer Elastizitätsmodul-Wert verstanden und "weniger hart" bzw. "weicher" bezeichnet einen niedrigeren Elastizitätsmodul-Wert.

Der Elastizitätsmodul sollte für den vorliegend relevanten Einsatzzweck im Bereich von 40GPa bis 120GPa liegen, bevorzugt 70GPa bis 105GPa.

Dabei wird der Elastizitätsmodul zur Bestimmung dieser Werte mit dem Resonanzverfahren, auch als akustische Härteprüfung genannt, bestimmt. Die Bestimmung des Elastitizitätsmoduls erfolgt gemäß DIN EN 843-2 (2006). Die Eigenfrequenz eines Probenkörpers wird dabei in Verbindung mit Probenabmaßen und weiterem Materialkennwert (Dichte) genutzt, um den Elastizitätsmodul zu berechnen. Hierfür wird der Probenkörper in direkten Kontakt mit einem Piezowandler gebracht und stetig über ein festgelegtes Frequenzspektrum (maximal zwischen 100 Hz bis 100 kHz) in Schwingung versetzt [DIN EN 843-2 (2006)]. Entspricht die Anregungsfrequenz der Grundfrequenz der Probe, kommt es zur Resonanzschwingung mit maximaler Amplitude. Auf diese Weise kann mit Hilfe eines weiteren piezoelektrischen Sensors die Eigenfrequenz ermittelt werden. Diese wird für eine nachgelagerte Elastizitätsmodul-Berechnung nach DIN EN 843-2 (2006) genutzt.

Das hierzu verwendete Messgerät kann beispielsweise ein ZVUK 130 (Lieferant: ABRASIV, a.s., Pod Borkem 312, 293 01 Mlada Boleslav, Tschechische Republik) sein.

Nachteilig bei den vorbekannten Schleifscheiben ist, dass es in der Praxis zu Situationen kommt, bei denen in kurzer zeitlicher Abfolge abwechselnd zum einen harte Werkstücke, aber zum anderen auch weniger harte Werkstücke bearbeitet werden müssen. Dies führt dazu, dass entweder jeweils unterschiedliche Schleifscheiben zum Einsatz kommen und insoweit entsprechende Umrüstungen der verwendeten Schleifmaschine stattfinden müssen. Neben den erhöhten finanziellen Aufwendungen für die Vorhaltung der verschiedenen Schleifscheiben führen die Rüstzeiten auch zu einer reduzierten Nutzungsdauer der Schleifmaschine, was ebenfalls eine finanzielle Beeinträchtigung darstellt.

Sofern stattdessen lediglich eine Schleifscheibe mit höherer Härte für die Bearbeitung von harten und weniger harten Werkstücken verwendet wird, so muss diese ausreichend hart für die Bearbeitung der harten Werkstücke sein. In der Praxis treten bei der Bearbeitung von weniger harten Werkstücken mit einer solchen Schleifscheibe jedoch verstärkt Materialeinschlüsse auf den Flächensegmenten der Schleifscheibe auf, welche zu einer nachteiligen Beeinflussung des Schleifbildes führen. Bei den Materialeinschlüssen handelt es sich um Werkstückabrieb, beispielsweise metallische Partikel, welche auf den Flächensegmenten haften. Eine harte Schleifscheibe neigt zu Plateaubildung beim Verschleiß der Flächensegmente, diese führt zu bereichsweiser erhöhter Reibungswärme wodurch Partikel an den Flächensegmenten anhaften können.

Aufgabe der Erfindung ist es, die vorgenannten Nachteile zu vermeiden und eine Schleifscheibe anzugeben, mit der sowohl härtere als auch weichere Werkstücke bei gutem Bearbeitungsergebnis und gutem Verschleißverhalten der Schleifscheibe bearbeitet werden können.

Diese Aufgabe wird bei einer gattungsgemäßen Schleifscheibe dadurch gelöst, dass der Schleifbelag zumindest zwei verschiedene Typen Flächensegmente umfasst, die unterschiedlich hart ausgebildet sind. Hierbei sind die unterschiedlichen Flächensegmente der Schleifscheibe bei einer noch unbenutzten Schleifscheibe gleich hoch und verbleiben auf gleicher Höhe durch einen gleichmäßigen Verschleiß der Flächensegmente. Somit sind keine zwei verschiedenen Schleifscheiben bzw. Schleifscheibensätze (bei gleichzeitiger doppelseitiger Bearbeitung der Werkstücke) erforderlich und entsprechende Zeitverluste durch die Umrüstung der Schleifmaschine entfallen. Gleichzeitig ist die Performance bzgl. Abtrag nahezu unverändert bei nur geringfügig erhöhtem Verschleiß der Schleifscheibe. Die Rauheit der erzeugten Werkstückoberfläche, welche auch durch Kratzer von Materialeinschüssen im Schleifbelag der Schleifscheibe negativ beeinflusst wird, ist verbessert gegenüber einer Schleifscheibe, die ausschließlich Flächensegmente mit der großen Härte aufweist.

Vorzugsweise kann zumindest eine erste Gruppe härterer Flächensegmente und eine zweite Gruppe weicherer Flächensegmente vorgesehen sein. Die Härte der jeweiligen Flächensegmente wird durch die Bindung (in der Regel mittels Glasfritte) und die Art und Anteil der Körnung (beispielsweise Diamant oder CBN) beeinflusst, weiterhin auch durch den Anteil des Bindemittels (z. B. Glasfritte) und den Anteil eines Sekundärkorns, wie z. B. Aluminiumoxid.

Hierbei können die Verhältnisse der verschieden harten Flächensegmente zueinander beliebig sein, beispielsweise ist eine Verteilung härtere Flächensegmente/weichere Flächensegmente von 20%/80% bis hin zu 80%/20% möglich. Bevorzugt kann die Verteilung 30%/70% bis zu 70%/30% betragen. Bei mehr als 2 verschiedenen harten Typen an Flächensegmenten sind auch andere Aufteilungen möglich. Vorteilhafterweise kann der Anteil an härteren Flächensegmenten immer höher sein als der Anteil an weicheren Flächensegmenten oder umgekehrt.

Erfindungsgemäß können die härteren Flächensegmente eine Härte aufweisen, welche zumindest 5% härter ist als die Härte der weicheren Flächensegmente, vorzugsweise 10% bis 20% härter ist als die Härte der weicheren Flächensegmente.

Vorteilhafterweise kann zumindest ein Teil der Flächensegmente entweder kreisförmig bzw. kreisringförmig oder aber hexagonal ausgebildet sein. Somit kann die Gesamtheit der Flächensegmente eine Gesamtfläche ohne einen hohen Anteil an freien Zwischenräumen zwischen den Flächensegmenten bilden.

Auch kann insoweit zumindest ein Teil der Flächensegmente viereckig mit geraden und/oder gekrümmten Seitenkanten ausgebildet sein.

Vorzugsweise können zumindest zwei benachbarte Flächensegmente durch einen vertieften Bereich, z. B. in Form einer Nut, voneinander getrennt sein. Die vertieften Bereiche können beispielsweise auch der Aufnahme/Abfuhr von Kühl- und/oder Schmiermittel dienen.

Dabei kann zumindest ein vertiefter Bereich in radialer Richtung gesehen über die gesamte radiale Erstreckung der Schleifscheibe reichen und/oder zumindest ein vertiefter Bereich in radialer Richtung gesehen nur über einen Teilbereich der radialen Erstreckung der Schleifscheibe reichen.

Alternativ können benachbarte Flächensegmente unmittelbar aneinander angrenzend (d. h. "auf Stoß") angeordnet sein.

Weiterhin kann zumindest ein vertiefter Bereich radial oder in Form einer Evolvente verlaufen.

Bei einem bevorzugten Ausführungsbeispiel der Erfindung kann zumindest ein vertiefter Bereich, vorzugsweise jeder vertiefte Bereich, mit einem Füllmaterial wie z. B. Epoxyharz, zumindest partiell, vorzugsweise vollständig, aufgefüllt sein.

Erfindungsgemäß kann zumindest ein vertiefter Bereich, vorzugsweise jeder vertiefte Bereich, eine Breite von wenigstens 1mm, vorzugsweise 3mm bis 5mm, haben.

Vorzugsweise kann an jeder radialen Position der Schleifscheibe in Umfangsrichtung gesehen wenigstens ein härteres Flächensegment und auch zumindest ein weicheres Flächensegment vorgesehen sein. Somit ist sichergestellt, dass mit jeder radialen Position der Schleifscheibe das gewünschte Bearbeitungsergebnis erzielbar ist. Vorteilhafterweise kann an jeder radialen Position der Schleifscheibe in Umfangsrichtung gesehen der durch das zumindest eine härtere Flächensegment belegte Anteil und der durch das zumindest eine weichere Flächensegment belegte Anteil in etwa einheitlich groß sein.

Vorteilhafterweise kann die Materialstärke der Flächensegmente wenigstens 3mm, vorzugsweise 5mm bis 10mm betragen. Die Tiefe der vertieften Bereiche kann dabei der Materialstärke der Flächensegmente entsprechen oder aber zumindest geringfügig kleiner sein.

Die Erfindung betrifft weiterhin einen Schleifscheibensatz mit zwei Schleifscheiben zur gleichzeitigen Material-abtragenden Bearbeitung beider Seiten wenigstens zweier flacher Werkstücke.

Weitere Aufgabe der Erfindung ist es insoweit, die eingangs genannten Nachteile zu vermeiden und einen Schleifscheibensatz anzugeben, mit dem sowohl härtere als auch weichere Werkstücke bei gutem Bearbeitungsergebnis und guten Verschleißverhalten der Schleifscheiben des Schleifscheibensatzes bearbeitet werden können.

Diese Aufgabe wird bei einem gattungsgemäßen Schleifscheibensatz dadurch gelöst, dass zumindest eine Schleifscheibe eine erfindungsgemäße Schleifscheibe ist, vorzugsweise beide Schleifscheiben jeweils eine erfindungsgemäße Schleifscheibe sind.

Im Folgenden wird ein in der Zeichnung dargestelltes Ausführungsbeispiel der Erfindung erläutert. Die einzige Figur zeigt eine Schleifscheibe 1, die einen Grundkörper und einen darauf angeordneten Schleifbelag für die schleifende Bearbeitung zumindest eines in der Zeichnung nicht dargestellten Werkstücks aufweist.

Der Schleifbelag umfasst eine Vielzahl an Flächensegmenten 2, 3, die im gezeigten Ausführungsbeispiel hexagonal ausgebildet sind, wobei sowohl in Umfangsrichtung als auch in radialer Richtung jeweils mehrere Flächensegmente vorgesehen sind.

Jeweils benachbarte Flächensegmente 2, 3 sind durch einen vertieften Bereich 4 in Form einer Nut voneinander getrennt. Dabei reicht der vertiefte Bereich 4 in radialer Richtung gesehen über die gesamte radiale Erstreckung der Schleifscheibe 1.

Die Schleifscheibe 1 umfasst weiterhin einen Grundkörper 5, auf dem die Flächensegmente 2, 3 vorzugweise durch Aufkleben angebracht sind.

Die Flächenelemente 2, 3 des Schleifbelags sind dabei in zwei verschiedene Typen Flächensegmente 2, 3, die unterschiedlich hart ausgebildet sind, aufgeteilt und umfassen eine erste Gruppe härterer Flächensegmente 2 und eine zweite Gruppe weicherer Flächensegmente 3.

## Patentansprüche

1. Schleifscheibe (1) zur Material-abtragenden Bearbeitung wenigstens eines Werkstücks, vorzugsweise Schleifscheibe (1) zur gleichzeitigen Material-abtragenden Bearbeitung wenigstens zweier flacher Werkstücke, wobei die Schleifscheibe (1) mit einem Grundkörper (5) und einem darauf angeordneten Schleifbelag für die schleifende Bearbeitung des zumindest einen Werkstücks versehen ist, und wobei der Schleifbelag eine Vielzahl an Flächensegmenten (2, 3) umfasst, wobei sowohl in Umfangsrichtung als auch in radialer Richtung jeweils mehrere Flächensegmente (2, 3) vorgesehen sind, **dadurch gekennzeichnet, dass** der Schleifbelag zumindest zwei verschiedene Typen Flächensegmente (2, 3) umfasst, die unterschiedlich **hart** ausgebildet sind.

2. Schleifscheibe (1) nach dem vorhergehenden Anspruch, **dadurch gekennzeichnet, dass** zumindest eine erste Gruppe härterer Flächensegmente (2) und eine zweite Gruppe weicherer Flächensegmente (3) vorgesehen sind.

3. Schleifscheibe (1) nach dem vorhergehenden Anspruch, **dadurch gekennzeichnet, dass** die härteren Flächensegmente (2) eine Härte aufweisen, welche zumindest 5% härter ist als die Härte der weicheren Flächensegmente (3), vorzugsweise 10% bis 20% härter ist als die Härte der weicheren Flächensegmente (3).

4. Schleifscheibe (1) nach einem der vorhergehenden Ansprüche, **dadurch gekennzeichnet, dass** zumindest ein Teil der Flächensegmente (2, 3) entweder kreisförmig bzw. kreisringförmig oder aber hexagonal ausgebildet ist.

5. Schleifscheibe (1) nach einem der vorhergehenden Ansprüche, **dadurch gekennzeichnet, dass** zumindest ein Teil der Flächensegmente (2, 3) viereckig mit geraden und/oder gekrümmten Seitenkanten ausgebildet ist.

6. Schleifscheibe (1) nach einem der vorhergehenden Ansprüche, **dadurch gekennzeichnet, dass** zumindest zwei benachbarte Flächensegmente (2, 3) durch einen vertieften Bereich (4), z. B. in Form einer Nut, voneinander getrennt sind.

7. Schleifscheibe (1) nach dem vorhergehenden Anspruch, **dadurch gekennzeichnet, dass** zumindest ein vertiefter Bereich (4) in radialer Richtung gesehen über die gesamte radiale Erstreckung der Schleifscheibe (1) reicht und/oder zumindest ein vertiefter Bereich (4) in radialer Richtung gesehen nur über einen Teilbereich der radialen Erstreckung der Schleifscheibe (1) reicht.

8. Schleifscheibe (1) nach Anspruch 6 oder 7, **dadurch gekennzeichnet, dass** zumindest ein vertiefter Bereich (4) radial oder in Form einer Evolvente verläuft.

9. Schleifscheibe (1) nach einem der Ansprüche 6 bis 8, **dadurch gekennzeichnet, dass** zumindest ein vertiefter Bereich (4), vorzugsweise jeder vertiefte Bereich, mit einem Füllmaterial wie z. B. Epoxyharz, zumindest partiell, vorzugsweise vollständig, aufgefüllt ist.

10. Schleifscheibe (1) nach einem der Ansprüche 6 bis 8, **dadurch gekennzeichnet, dass** zumindest ein vertiefter Bereich (4), vorzugsweise jeder vertiefte Bereich, eine Breite von wenigstens 1mm, vorzugsweise 3mm bis 5mm, hat.

11. Schleifscheibe (1) nach einem der vorhergehenden Ansprüche, **dadurch gekennzeichnet, dass** an jeder radialen Position in Umfangsrichtung gesehen wenigstens ein härteres Flächensegment (2) und auch zumindest ein weicheres Flächensegment (3) vorgesehen ist.

12. Schleifscheibe (1) nach einem der vorhergehenden Ansprüche, **dadurch gekennzeichnet, dass** die Materialstärke der Flächensegmente (2, 3) wenigstens 3mm, vorzugsweise 5mm bis 10mm beträgt.

13. Schleifscheibensatz mit zwei Schleifscheiben (1) zur gleichzeitigen Material-abtragenden Bearbeitung beider Seiten wenigstens zweier flacher Werkstücke, **dadurch gekennzeichnet, dass zumindest** eine Schleifscheibe (1) als eine Schleifscheibe (1) nach einem der vorhergehenden Ansprüche ausgebildet ist, vorzugsweise beide Schleifscheiben (1) jeweils als Schleifscheibe (1) nach einem der vorhergehenden Ansprüche ausgebildet sind.
